# EUROPÄISCHE PATENTSCHRIFT

(11) **EP 0 406 914 B1**
(45) Veröffentlichungstag und Bekanntmachung des Hinweises auf die Patenterteilung: **27.11.1991**
(21) Anmeldenummer: 90115556.4
(22) Anmeldetag: 12.01.1988
(51) Int. Cl.: E05D 7/02, E05D 15/52

(54) **Beschlag für einen wenigstens kippbaren Flügel eines Fensters, einer Tür od. dgl.**
Fitting for a tiltable frame of a window, door or similar
Ferrure pour un panneau de fenêtre, porte, ou similaire pouvant au moins basculer

(30) Priorität: 20.01.1987 DE 8700849 U
(43) Veröffentlichungstag der Anmeldung: 09.01.1991
(62) Teilanmeldung aus: 88100292.7
(73) Patentinhaber: Gretsch Unitas GmbH Baubeschläge, D-71254 Ditzingen (DE)
(72) Erfinder: Renz, Walter, Ing. grad., D-7257 Ditzingen (DE); Sprenger, Otto, D-7015 Korntal-Münchingen 2 (DE)
(74) Vertreter: Schmid, Berthold, Dipl.-Ing.

(56) Entgegenhaltungen:
- EP-A- 0 033 877
- FR-A- 2 368 597

## Beschreibung

Die Erfindung bezieht sich auf einen Beschlag für einen wenigstens kippbaren Flügel eines Fensters, einer Tür od. dgl. mit einem unteren Ecklager, mit einem drehbaren an einem Lagerbock gelagerten vertikalen Lagerzapfen für eine Lagerhülse des Flügels, wobei der Lagerbock mittels einer horizontalen, sich senkrecht zur Flügelecke erstreckenden Achse um wenistens 90° drehbar an einem, als flacherwinkel mit sich in einer zur Flügelebene parallelen Ebene erstreckenden, insbesondere gleich ausgebildeten Winkelschenkeln ausgebildetem Tragkörper gelagert ist. Ein derartiger Beschlag ist durch die FR-A-2.368.597 bekannt geworden. Das Gewicht des Flügels wird auf die unteren Flügellager aufgegeben. Der auf das untere Ecklager entfallende Anteil wird über den Lagerzapfen auf den Lagerbock übertragen. Weil dieser mittels einer horizontalen Achse am Tragkörper gelagert ist, muß diese Achse den gesamten Gewichtsanteil aufnehmen. Das Flügelgewicht kann insbesondere bei einer doppelt- oder mehrfach verglasten Ausführung relativ hoch werden und dies führt dann zu einer starken Belastung der horizontalen Achse. Des weiteren kann sich der Lagerbock leicht verdrehen, was das Einhängen des Flügels erschwert. Außerdem ist der Platzbedarf sehr hoch.

Die Aufgabe der Erfindung besteht nun darin, einen Beschlag der eingangs genannten Art so weiterzubilden, daß die Achsbelastung sowie der Platzbedarf reduziert werden und trotzdem eine Rechtsund Linkverwendbarkeit sowie ein problemloses Einhängen des Flügels möglich sind.

Zur Lösung dieser Aufgabe wird erfindungsgemäß vorgeschlagen, daß der Beschlag gemäß dem Oberbegriff des Anspruchs 1 entsprechend dem kennzeichnenden Teil dieses Anspruchs ausgebildet ist. Dieser Beschlag wird den Anforderungen gerecht. Durch die Verbindung des Lagerbocks mit einem leisten- oder winkelförmigen Anschlagglied und dessen Verbindung mit dem jeweils zugeordneten Schenkel des winkelförmigen Tragkörpers wird das Flügelgewicht noch über ein weiteres Element auf den Tragkörper übertragen und damit die Belastung der Drehachse des Lagerbocks halbiert. Die Anschlagelemente an den Winkelschenkeln des winkelförmigen Tragkörpers gestatten sowohl bei Rechts- als auch bei Linksanschlag das rasche Zuordnen des Anschlagglieds zum jeweiligen Winkelschenkel des Tragkörpers. Insgesamt entsteht ein relativ einfacher, problemlos zu montierender und wie gesagt rechts-und linksanschlagbarer Beschlag. Zu diesem Zwecke ist der Lagerzapfen um 180° im Lagerbock verschwenkbar. Der Beschlag eignet sich aufgrund der besonderen Formgebung insbesondere zum Einbau in schmale Profile bzw. bei beengten Verhältnissen.

Die Rechts- und Linksverwendbarkeit verdoppelt die Serie und führt schon allein dadurch zu einer preiswerteren Herstellung, zu der auch die einfache Konstruktion beiträgt. Dies reduziert auch die Lagerhaltung und vereinfacht die Bestellung sowie Auslieferung. Werkzeuge sind zum Umstellen von Rechts- auf Linksanschlag nicht notwendig.

Der als flacher Winkel ausgebildete Tragkörper kann im Bedarfsfalle etwas dicker ausfallen als üblich. Dadurch läßt sich der Querschnitt trotz der schmalen Bauweise vergrößern. Im übrigen gestattet die Winkelform eine Befestigung sowohl am vertikalen als auch am horizontalen Festrahmenholm im unteren Eckbereich. Mehrere Befestigungsstellen bedeuten eine Verringerung der Krafteinleitung an jede Verbindungsstelle mit dem Rahmen und somit eine Entlastung der Eckverbindung, insbesondere der Eckverschweißung bei Kunststoffrahmen.

Die Ausbildung und Anordnung der Anschlagelemente richtet sich nach Form und Anordnung des Anschlagglieds.

Weil die Breite des Anschlagglieds in sehr vorteilhafter Weise etwa der Breite des Winkelschenkels entspricht, sind die beiden Anschlagelemente dem Außenbereich, also beispielsweise den Längsaußenkanten des winkelförmigen Tragkörpers zugeordnet. Die Dicke des Anschlagglieds, quer zur Flügelebene gemessen, kann etwa gleich oder gegebenenfalls auch geringer sein als diejenige des Tragkörpers. Dies schließt aber eine größere Dicke nicht aus.

Eine Weiterbildung der Erfindung ist durch zwei Aufnahmen an den gegenüberliegenden Längsseiten des Anschlagglieds für je ein Anschlagelement gekennzeichnet, wobei sich letztere am Außenrand des Tragkörpers befinden und sie vorzugsweise bündig mit der zugeordneten Außenlängskante ihres Winkelschenkels abschließen.

Eine andere Ausgestaltung der Erfindung kennzeichnet sich dadurch, daß sich die Aufnahmen für die Anschlagelemente am freien Ende des Anschlagglieds befinden und der Winkelschenkel des Tragkörpers das Anschlagglied in Längsrichtung überragt.

Eine bevorzugte Ausführungsform der Erfindung ergibt sich aus Anspruch 5. Durch die bzw. jede Durchgangsbohrung des Anschlagglieds und die in Montagelage darunter befindliche Durchgangsbohrung des Tragkörpers wird jeweils ein Befestigungselement, vorzugsweise eine Befestigungsschraube, hindurchgesteckt und in den darunter befindlichen Rahmenholm eingedreht. Dadurch wird ein Teil der Kräfte, welche auf den Lagerzapfen kommen, über diese Befestigungsstelle abgeleitet. Der andere Teil der Kräfte geht unmittelbar über die Lagerstelle an den festen Rahmen. Es kommt noch hinzu, daß auf Grund dieser hindurchgesteckten Befestigungsschraube oder -schrauben zugleich auch die Relativlage von Anschlagelement und Tragkörper gesichert wird.

Im Hinblick auf eine weitere Verstärkung, bessere Verankerung am Rahmen und günstigere Einleitung der Kräfte sieht eine Weiterbildung der Erfindung vor, daß ein sich senkrecht zur Ebene des Tragkörpers erstreckender, über die Anlagefläche des letzteren vorstehender Tragzapfen vorhanden ist, der in eine entsprechende Aufnahmebohrung des festen Rahmens eingreift. Dabei ist es besonders vorteilhaft, daß das tragseitige Ende des Tragzapfens zugleich die Lagerachse für den Lagerbock bildet oder eventuell auch aufnimmt.

Die Erfindung wird nachstehend anhand der Zeichnung näher erläutert. Hierbei stellen dar:

- Fig. 1: eine Vorderansicht eines Fensters mit einem Dreh-Kipp-Flügel,
- Fig. 2: in perspektivischer Darstellung das untere Ecklager bei Rechtsanschlag,
- Fig. 3: eine Zwischenstellung beim Umschalten von Rechts- auf Linksanschlag,
- Fig. 4: die vollzogene Umstellung des Lagers der Fig. 1 auf Linksanschlag.

In Fig. 1 ist der in den Blendrahmen 1 eingesetzte Flügel mit 2 bezeichnet. An der Schließseite befindet sich ein Bedienungsgriff 3, der zumindest zum Entriegeln der nichtgezeigten, in bekannter Weise ausgebildeten Verriegelungsvorrrichtung dient. Der Flügel 1 ist zumindest um eine untere horizontale Achse kippbar. Zu diesem Zwecke sind ein an sich bekanntes unteres Stützlager 4, ein unteres Ecklager 5 und ein oberes Scherenlager 6 vorgesehen, an welchem das festrahmenseitige Ende eines mit seinem anderen Ende am Flügel 2 jeweils drehbar und in bekannter Weise am Flügel auch schiebbar gelagerten Scheren- oder Ausstellarms 7 angelenkt ist. Der Tragzapfen oder Lagerzapfen 8 (Fig. 3) des Ecklagers 5 greift in die Lagerhülse des Flügelbands 9 von unten her ein. Wenn es sich um einen Dreh-Kipp-Flügel handelt, befindet sich im Bereich des Bedienungsgriffs 3 ein entsprechendes Umschaltgetriebe zum Umstellen des Beschlags von Drehen auf Kippen sowie zum Ein- und Ausriegeln in der Schließlage.

Wesentliche Bestandteile des unteren Ecklagers 5 sind der als flacher Winkel ausgebildete Tragkörper 37, der daran in Gebrauchslage um eine horizontale, zur Fensterebene senkrechte Achse 38 drehbaren Lagerbock 39 und der an letzterem im Sinne des Doppelpfeils 40 dreh- oder schwenkbare Lagerzapfen 8. Der Tragkörper 37 wird auf die ins Rauminnere weisende Fläche des festen Rahmens oder Blendrahmens 1 aufgesetzt und daran mittels Schrauben befestigt, welche Befestigungsbohrungen 41 bis 44 durchsetzen. Damit in vorteilhafter Weise der gesamte Beschlag für rechts und links angeschlagene Lager verwendet werden kann, sind sowohl dieses untere Ecklager 5 als auch das obere Scherenlager 6 jeweils von Rechts-auf Linksanschlag umstellbar, was man beim unteren Ecklager 5 durch die drehbare Lagerung des Lagerbocks 39 an Tragkörper 37 um 90° und ein Drehen des Lagerzapfens 8 am Lagerbock 39 um 180° (Fig. 4) erreicht. Vorzugsweise sind aus diesem Grunde auch die beiden Winkelschenkel gleich ausgebildet bzw. symmetrisch zu einer durch die Winkelhalbierende gelegten Ebene. Beim oberen Scherenlager 6 erreicht man diese Umstellbarkeit durch eine symmetrische Ausbildung zu einer senkrecht zur Bildebene durch die strichpunktierte Mittellinie 45 gelegten Symmetrieebene.

Um ein rasches und präzises Umstellen erreichen zu können, ist an jedem der beiden Winkelschenkel 46 und 47 ein Anschlagelement 48 bzw. 49 angebracht, vorzugsweise angeformt. Diese Anschlagelemente arbeiten mit einem Anschlagglied 50 zusammen, welches drehfest mit dem Lagerbock 39 verbunden ist, wobei in bevorzugter Weise eine Befestigungsschraube 58 zugleich die Lagerachse für den Lagerzapfen 8 bildet. In den beiden Endstellungen (Fign. 2 und 4) liegt das Anschlagglied 50 am Anschlagelement 48 bzw. 49 an. Dabei fluchtet dann die angesenkte Befestigungsbohrung 51 mit der Befestigungsbohrung 42 bzw. 43. Eine durch die beiden fluchtenden Bohrungen gesteckte und in den festen Rahmen eingedrehte Befestigungsschraube sichert zugleich die Relativlage von Tragkörper und Anschlagglied.

Das Anschlagglied 50 besitzt, wie die Zeichnung zeigt, eine leistenförmige Gestalt. Seine Breite entspricht etwa der eines Winkelschenkels 46 bzw. 47. An den gegenüberliegenden Längsseiten des Anschlagglieds 50 ist je eine Aufnahme 52, 53 angebracht. Genauer gesagt sind die freien Ecken des Anschlagglieds 50 absatzartig ausgenommen. Hieraus folgt, daß zumindest beim Ausführungsbeispiel das Anschlagelement 50 kürzer ist als jeder Winkelschenkel 46 bzw. 47. Dies schließt allerdings nicht aus, daß man die Länge des Anschlagglieds 50 genau gleich wählt wie diejenige des Winkelschenkels 46, 47, jedoch müssen dann am Anschlagglied 50 zwei Bohrungen angebracht werden, wobei dann die äußere mit der Bohrung 41 bzw. 44 des zugeordneten Winkelschenkels in der Drehendlage des Lagerbocks 39 fluchtet. Die Aufnahmen 52 und 53 können an der gleichen Stelle bleiben, jedoch handelt es sich dann um nach der Längsseite hin randoffene Schlitze.

Wie besonders aus Fig. 4 deutlich hervorgeht, erstreckt sich über die Ebene des Tragkörpers 37 nach hinten ein Tragzapfen 54, der in eine senkrecht zur Rahmenebene des festen Rahmens 1 verlaufende Aufnahmebohrung eingesteckt wird. über diesen, sowie die verschiedenen Befestigungsschrauben werden die auftretenden Kräfte in den festen Rahmen eingeleitet. Außerdem kann dieser Tragzapfen mit seinem tragkörperseitigen Ende zugleich die Drehachse für den Lagerbock 39 bilden oder auch aufnehmen. Der Lagerbock 39 besitzt wie gesagt eine U-förmige Gestalt, wobei seine beiden U-förmigen Schenkel als Lagerachsen ausgebildet sind. Dazwischen befindet sich ein Lagerauge oder eine Lageröse 55 des Lagerzapfens 8 mit einer Durchgangsbohrung, die mit den Bohrungen der U-Schenkel 56 und 57 fluchtet. Alle drei werden von einer Schwenkachse durchsetzt. Im speziellen Falle des Ausführungsbeispieles handelt es sich dabei in vorteilhafter Weise um eine Schraube 58, die drehbar, aber axial unverschiebbar im Lagerbock gehalten ist. Die Durchgangsbohrung der Lageröse 55 des Lagerzapfens 8 ist dabei als Gewinde ausgebildet, so daß eine Drehung der Schraube 58 eine Verschiebung des Lagerzapfens 8 im Sinne des Doppelpfeils 59 zur Folge hat, je nachdem in welcher Richtung man die Schraube dreht. Dadurch läßt sich der Lagerzapfen 8 in Querrichtung sehr feinfühlig ausrichten.

Der Platzbedarf dieses Beschlags ist, wie bereits gesagt, in sehr vorteilhafter Weise außerordentlich gering, weil die Breite 10 des oberen Scherenlagers 6 bzw. die entsprechende Breite des Winkelschenkels des Tragkörpers 37 des unteren Stützlagers 4 besonders gering ist. Der Abstand zwischen der in Fig. 1 linken Vertikalkante der Tragplatte 16 und der rechten vertikalen Außenkante 60 des Flügels 2 beträgt ca. 1-2 mm. Rechts vom oberen Scherenlager 6 bzw. vom unterem Ecklager 5 bleibt noch ein Randstreifen 61 übrig, der genügend breit ist, um auch bei schmalen Profilstäben für die beiden Rahmen, inbesondere für den Blendrahmen 1, letzteren noch einwandfrei einbauen, insbesondere einputzen zu können.

## Patentansprüche

1. Beschlag für einen wenigstens kippbaren Flügel (2) eines Fensters, einer Tür od. dgl. mit einem unteren Ecklager (5), mit einem drehbaren, an einem Lagerbock (39) gelagerten vertikalen Lagerzapfen (8) für eine Lagerhülse des Flügels, wobei der Lagerbock (39) mittels einer horizontalen, sich senkrecht zur Flügelecke erstreckenden Achse (38) um wenigstens 90 Grad drehbar an einem, als flacher Winkel mit sich in einer zur Flügelebene parallelen Ebene erstreckenden, insbesondere gleich ausgebildeten Winkelschenkeln (46, 47) ausgebildetem Tragkörper (37) gelagert ist, dadurch gekennzeichnet, daß sich an jedem Winkelschenkel (46, 47) ein Anschlagelement (48, 49) für ein mit dem Lagerbock (39) drehfest verbundenes leisten- oder winkelförmiges Anschlagglied (50) befindet, dem bzw. dessen längerem Winkelschenkel in jeder Drehendstellung ein Winkelschenkel (46, 47) des Tragkörpers (37) unmittelbar vorgelagert ist, wobei das Anschlagglied (50) in jeder Drehendstellung mit dem zugeordneten Winkelschenkel (46, 47) des Tragkörpers (37) drehfest verbindbar ist.

2. Beschlag nach Anspruch 1, dadurch gekennzeichnet, daß die Breite des Anschlagglieds (50) etwa der Breite des Winkelschenkels (46, 47) entspricht.

3. Beschlag nach Anspruch 1 oder 2, gekennzeichnet durch zwei Aufnahmen (52, 53) an den gegenüberliegenden Längsseiten des Anschlagglieds (50) für je ein Anschlagelement (48, 49), wobei sich letztere am Außenrand des Tragkörpers (37) befinden.

4. Beschlag nach Anspruch 3, dadurch gekennzeichnet, daß sich die Aufnahmen (52, 53) für die Anschlagelemente (48, 49) am freien Ende des Anschlagglieds (50) befinden und der Winkelschenkel (46, 47) des Tragkörpers (37) das Anschlagglied (50) in Längsrichtung überragt.

5. Beschlag nach Anspruch 4, dadurch gekennzeichnet, daß sich an jedem Schenkel (46, 47) des Tragkörpers (37) wenigstens eine, vorzugsweise aber mindestens zwei, in Schenkellängsrichtung versetzte Durchgangs-Befestigungsbohrungen (41 bis 44) befinden und am Anschlagglied (50) wenigstens eine in der Drehendlage damit fluchtende Durchgangsbohrung (51) angebracht ist.

6. Beschlag nach wenigstens einem der Ansprüche 1 bis 5, gekennzeichnet durch einen sich senkrecht zur Ebene des Tragkörpers (37) erstreckenden, über die Anlagenfläche des letzteren vorstehenden Tragzapfen (54).

7. Beschlag nach Anspruch 6, dadurch gekennzeichnet, daß das tragkörperseitige Ende des Tragzapfens (54) zugleich die Lagerachse für den Lagerbock (39) bildet.

8. Beschlag nach wenigstens einem der Ansprüche 1 bis 7, dadurch gekennzeichnet, daß das Anschlagglied (50) mittels einer Schraube (58) oder dgl. Befestigungselement am Lagerbock (39) gehalten ist und die Schraube zugleich die Lagerachse für den um etwa 180 Grad drehbaren Lagerzapfen (8) bildet.

## Claims

1. A fitting for an at least tiltable leaf (2) of a window, a door or the like, with a bottom corner mounting (5), with a rotatable vertical bearing journal (8) mounted on a bearing block (39) and adapted to engage a bearing sleeve in the leaf, the bearing block (39) being adapted for rotation through at least 90° by means of a horizontal spindle (38) extending at right-angles to the leaf corner and being mounted on a supporting member (37) extending in a plane parallel with the plane of the leaf and having in particular identically constructed angled members (46, 47), characterised in that on each angled member (46, 47) there is an abutment element (48, 49) for a strip or angle-shaped abutment member (50) which is rotationally rigidly connected to the bearing block (39) and which, or the longer angled arm of which, in any extreme rotated position is preceded directly by an angled arm (46, 47) of the supporting member (37), the abutment member (50) in any extreme rotated position being adapted to be rotationally rigidly connected to the associated angled arm (46, 47) of the supporting member (37).

2. A fitting according to Claim 1, characterised in that the width of the abutment member (50) corresponds substantially to the width of the angled arm (46, 47).

3. A fitting according to Claim 1 or 2, characterised by two housings (52, 53) on the opposite long sides of the abutment member (50) for a respective abutment element (48, 49) these latter being disposed on the outer edge of the supporting member (37).

4. A fitting according to Claim 3, characterised in that the housings (52, 53) for the abutment elements (48, 49) are disposed at the free end of the abutment member (50) and in that the angled arm (46, 47) of the supporting member (37) projects in a longitudinal direction beyond the abutment member (50).

5. A fitting according to Claim 4, characterised in that on each arm (46, 47) of the supporting member (37) there is at least one but preferably at least two fixing bores (41 to 44) which are offset in the longitudinal direction of the arm and in that there is on the abutment member (50) at least one through-bore (51) which is aligned therewith in the extreme rotated position.

6. A fitting according to at least one of Claims 1 to 5, characterised in that, extending at right-angles to the plane of the supporting member (37), a supporting journal (54) which projects beyond the supporting surface of this latter.

7. A fitting according to Claim 6, characterised in that the end of the supporting journal (54) which is towards the supporting member at the same time represents the bearing spindle for the bearing block (39).

8. A fitting according to at least one of Claims 1 to 7, characterised in that the abutment member (50) is supported on the bearing block (39) by means of a screw (58) or like fixing element, the screw at the same time constituting the bearing axis for the bearing journal (8) which is adapted to rotate through about 180°.

## Revendications

1. Ferrure pour un battant (2) au moins basculant d'une fenêtre, d'une porte ou similaire munie d'un palier d'angle inférieur (5), ferrure qui comprend un tourillon vertical tournant (8) monté sur un support de palier (39) et destiné à un manchon de palier du battant, le support de palier (39) étant monté, en pouvant tourner d'au moins 90° au moyen d'un axe horizontal (38) qui s'étend perpendiculairement à l'angle du battant, sur un corps porteur (37) réalisé sous la forme d'une équerre plate comprenant des branches d'équerre (46, 47) qui s'étendent dans un plan parallèle au plan du battant et qui sont en particulier réalisées en étant égales, caractérisée par le fait qu'un élément de butée (48, 49) se trouve sur chaque branche d'équerre (46, 47), qu'il est destiné à un organe de butée (50) en forme de patte ou d'équerre qui est relié au support de palier (39) de manière solidaire en rotation, et qu'une branche d'équerre (46, 47) du corps porteur (37) est montée directement devant lui ou devant sa plus longue branche d'équerre, respectivement, dans chaque position finale en rotation, l'organe de butée (50) pouvant être relié de manière solidaire en rotation à la branche d'équerre associée (46, 47) du corps porteur (37) dans chaque position finale en rotation.

2. Ferrure selon la revendication 1, caractérisée par le fait que la largeur de l'organe de butée (50) correspond à peu près à la largeur de la branche d'équerre (46, 47).

3. Ferrure selon la revendication 1 ou 2, caractérisée par deux logements (52, 53) ménagés sur les côtés longitudinaux opposés de l'organe de butée (50), chacun d'eux étant destiné. à l'un des éléments de butée (48, 49), et ces derniers se trouvant sur le bord extérieur du corps porteur (37).

4. Ferrure selon la revendication 3, caractérisée par le fait que les logements (52, 53) destinés aux éléments de butée (48, 49) se trouvent sur l'extrémité libre de l'organe de butée (50), et que la branche d'équerre (46, 47) du corps porteur (37) dépasse l'organe de butée (50) dans la direction longitudinale.

5. Ferrure selon la revendication 4, caractérisée par le fait que, sur chaque branche (46, 47) du corps porteur (37), il existe au moins un perçage traversant de fixation, mais de préférence au moins deux (41 à 44) qui sont décalés dans la direction longitudinale de la branche, et qu'au moins un perçage traversant (51), aligné sur ceux-ci dans la position finale en rotation, est ménagé dans l'organe de butée (50).

6. Ferrure selon l'une au moins des revendications 1 à 5, caractérisée par un goujon porteur (54) qui s'étend perpendiculairement au plan du corps porteur (37) et qui fait saillie au-delà de la surface d'appui de ce dernier.

7. Ferrure selon la revendication 6, caractérisée par le fait que l'extrémité du goujon porteur (54) qui est située du côté du corps porteur constitue en même temps l'axe de palier destiné au support de palier (39).

8. Ferrure selon l'une au moins des revendications 1 à 7, caractérisée par le fait que l'organe de butée (50) est maintenu sur le support de palier (39) au moyen d'une vis (58) ou d'un élément de fixation similaire, et que la vis constitue en même temps l'axe de palier destiné au tourillon (8) qui peut tourner de 180° environ.
